# FASCICULE DE BREVET EUROPEEN

(11) **EP 0 528 724 B1**
(45) Date de publication et mention de la délivrance du brevet: **06.12.1995**
(21) Numéro de dépôt: 92402259.3
(22) Date de dépôt: 07.08.1992
(51) Int. Cl.: B22D 41/56, B22D 41/00, B22D 41/52

(54) **Installation de décrassage automatique d'un tube protecteur de jet de coulée continue**
Vorrichtung zum automatischen Entschlacken des Giessstrahlschutzrohres beim Stranggiessen
Installation for descaling a pouring stream protective tube in continuous casting

(30) Priorité: 09.08.1991 FR 9110179
(43) Date de publication de la demande: 24.02.1993
(73) Titulaire: SOLLAC, 92800 Puteaux (FR)
(72) Inventeur: Alberti, Gilbert, F-13680 Lancon (FR); Monte, Serge, F-13800 Istres (FR); Garcia, Jacques, F-13800 Istres (FR); Bahi, Ahmed, F-13140 Miramas (FR)
(74) Mandataire: Lanceplaine, Jean-Claude

(56) Documents cités:
- EP-A- 0 265 414
- FR-A- 2 616 365
- PATENT ABSTRACTS OF JAPAN vol. 14, no. 305 (M-992)29 Juin 1990 & JP-A-2 099 250 (KOBE STEEL LTD) 11 Avril 1990

## Description

La présente invention a pour objet une installation de décrassage automatique d'un tube protecteur de jet de coulée continue.

Dans les installations de coulée continue, l'écoulement du métal liquide entre la poche de coulée et le distributeur s'effectue par passage dans un tube protecteur de jet.

Ce tube, fixé à l'extrémité du trou de coulée de la poche, est plongé dans le distributeur afin de guider le jet, d'éviter le renitruration du métal et son oxydation du fait de son contact avec l'air, et d'éviter l'entraînement des crasses et du laitier présent à la surface du métal liquide contenu dans le distributeur soit vers le fond, du fait de l'émulsion engendrée par la chute du métal de la poche de coulée vers le distributeur, soit vers l'extérieur du distributeur du fait des éclaboussures éventuelles dues à ladite chute.

La poche de coulée est munie dans son fond d'un trou de coulée d'axe vertical comportant un tiroir obturateur et des moyens de solidarisation momentanée avec le tube protecteur de jet tels qu'une busette assurant l'étanchéité.

Au moment de la coulée du métal liquide, le tube protecteur est amené au-desssous de la poche de coulée et maintenu avec celle-ci dans l'axe du trou de coulée.

Ce tube protecteur de jet s'encrasse rapidement au cours de la coulée du fait de la solidification du métal et son nettoyage est nécessaire à chaque changement de poche.

Jusqu'à présent le nettoyage du tube protecteur est effectué manuellement en utilisant un tube à oxygène à une pression de 12 bars qui est appliqué sur l'entrée dudit tube protecteur.

La combustion de l'oxygène avec le fer à l'intérieur du tube protecteur fait office de chalumeau, ce qui permet d'enlever le métal solidifié dans ledit tube protecteur.

Mais, cette technique manuelle de décrassage présente des inconvénients et des dangers notamment pour la personne chargée de manipuler le tube à oxygène.

En effet, lors du soufflage de l 'oxygène dans le tube protecteur, il se produit un dégagement important de fumée réduisant la visibilité et des projections de métal en fusion et de poussières pouvant entraîner des brulûres graves pour l'opérateur.

De plus, le décrassage du tube protecteur est fonction de la dextérité de l'opérateur qui travaille dans un environnement sombre, encombré et à proximité de la poche de coulée et du distributeur, si bien que le nettoyage du tube n'est pas toujours bien effectué ce qui entraîne un risque de perçage du tube, un risque de résurgence à cause du bouchage de celui-ci ainsi qu'un risque de renitruration du métal à cause d'une mauvaise étanchéité entre la busette, la poche et le tube protecteur.

La présente invention a pour but d'éviter ces inconvénients en proposant une installation de décrassage automatique d'un tube protecteur de jet de coulée continue.

La présente invention a donc pour objet une installation de décrassage automatique d'un tube protecteur de jet de coulée continue, caractérisée en ce qu'elle comporte :
- des moyens de maintien du tube protecteur sous une poche de coulée continue, de transfert dudit tube entre la poche de coulée et l'installation de décrassage et de maintien de ce tube protecteur dans ladite installation,
- des moyens d'insufflation d'oxygène sous pression dans le tube protecteur,
- des moyens d'aspiration des fumées émises lors du décrassage du tube protecteur,
- et des moyens de récupération du métal sortant du tube protecteur au moment de son décrassage, ces différents moyens étant commandés à distance.

Selon d'autres caractéristiques de l'invention :
- les moyens d'insufflation d'oxygène sont formés par une boule de décrassage en matériau réfractaire comportant au moins un canal de distribution d'oxygène et reliée à des moyens d'alimentation en oxygène,
- le matériau réfractaire est de l'alumine graphité,
- la boule de décrassage est formée, d'une part, d'un embout muni, sur une partie de sa longueur, d'un alésage dans lequel débouche ledit canal de distribution et, d'autre part, d'un manchon pénétrant sur une partie de sa longueur dans l'alésage dudit embout et comportant un conduit central d'alimentation d'oxygène communiquant avec ledit canal de distribution,
- l'embout et le manchon comportent des moyens de verrouillage entre eux,
- les moyens de verrouillage sont formés par un système à baïonnette et par au moins un écrou vissé sur ledit manchon et destiné à venir s'appliquer sur la partie supérieure dudit embout,
- les moyens de verrouillage sont formés par une goupille traversant l'embout et la partie du manchon disposée dans ledit embout et par au moins un écrou vissé sur ledit manchon et destiné à venir s'appliquer sur la partie supérieure de l'embout,
- l'embout et le manchon sont collés entre eux,
- les moyens d'aspiration des fumées sont formés par une hotte disposée au-dessus des moyens de récupération du métal et ménageant avec ceux-ci un espace pour le positionnement du tube protecteur,
- la boule de décrassage est disposée au-dessous de la hotte.

Les caractéristiques et avantages de la présente invention apparaîtront au cours de la description qui va suivre, donnée uniquement à titre d'exemple, faite en référence aux dessins annexés, sur lesquels :
- la Fig. 1 est une vue schématique d'une installation de coulée continue,
- la Fig. 2 est une vue schématique d'une installation de décrassage du tube protecteur de jet de coulée continue, selon la présente invention,
- la Fig. 3 est une vue en coupe d'un premier mode de réalisation d'une boule de décrassage de l'installation selon la présente invention,
- la Fig. 4 est une vue de dessous de la boule de décrassage de la Fig. 3,
- la Fig. 5 est une vue en coupe d'un second mode de réalisation d'une boule de décrassage de l'installation selon la présente invention.

Comme représenté sur la Fig. 1, une installation de coulée continue est composée d'une poche de coulée 1 supportée par exemple par un portique non représenté et contenant du métal liquide 2.

La poche de coulée 1 est disposée au-dessus d'un distributeur ou répartiteur 3 supporté par un plancher de coulée 4 par des moyens apppropriés.

Entre la poche de coulée 1 et le distributeur 3, le métal est guidé par un tube protecteur de jet 5.

La poche de coulée 1 est de type connu et munie dans son fond d'un trou de coulée 6, d'axe vertical circulaire et comportant, d'une part, un tiroir obturateur 7 et, d'autre part, des moyens 8 de solidarisation momentanée du tube protecteur 5 tels qu'une busette assurant l'étanchéité.

Le distributeur 3 situé sous la poche de coulée 1 est rempli d'un bain de métal liquide 9 et est muni dans son fond d'un trou 10 relié de manière connue à la ligne de coulée 11.

Le tube protecteur de jet 5 est un tube vertical d'axe confondu avec l'axe du trou de coulée 6 de la poche 1 et son extrémité inférieure plonge dans le bain 9 de métal liquide du distributeur 3 afin d'éviter notamment la renitruration du métal et son oxydation du fait de son contact avec l'air.

Ce tube protecteur de jet 5 s'encrasse rapidement au cours de la coulée du fait de solidification du métal et son nettoyage est nécessaire à chaque changement de poche.

A cet effet, la présente invention a pour objet une installation automatique 20 de décrassage du tube protecteur 5.

Cette installation représentée schématiquement à la Fig. 1 comporte les moyens de transfert du tube protecteur 5 entre la poche de coulée 1 et cette installation et de maintien de ce tube protecteur 5 dans ladite installation.

Ces moyens de transfert et de maintien du tube protecteur 5 sont formés par un manipulateur 21 supporté par un portique 22 (figures 1 et 2). Le manipulateur 21 permet de tenir le tube protecteur 5 sous la poche de coulée 1 et de déplacer ledit tube protecteur 5 entre la poche de coulée 1 et l'installation de décrassage 20.

Ce manipulateur 21 est déplaçable verticalement par des moyens appropriés non représentés et comporte un bras 23, horizontal qui est muni à son extrémité libre d'un organe de prise du tube protecteur 5, constitué par exemple par une tête rotative.

L'installation de décrassage 20 comporte des moyens d'aspiration des fumées émises lors du décrassage du tube protecteur 5.

Ces moyens d'aspiration sont constitués par une hotte 25 reliée par un conduit 26 à un système de filtration des fumées non représenté.

L'installation de décrassage 20 comporte également des moyens d'insufflation d'oxygène sous pression.

Ces moyens d'insufflation d'oxygène comprennent une boule de décrassage 27 qui sera décrite plus en détail ultérieurement. et qui est disposée au-dessous de la hotte 25.

La boule de décrassage 27 est supportée par un support 28 disposé à l'intérieur de la hotte 25 et est reliée par un conduit 29 à des moyens d'alimentation en oxygène non représentés.

Enfin, l'installation de décrassage 20 comporte des moyens de récupération du métal sortant du tube protecteur 5 au moment de son décrassage, constitués par un bac 30 en briques en matériau réfractaire et rempli de sable.

La hotte 25 est disposée au dessus et à une certaine distance du bac 30 de façon à ménager un espace suffisant pour le positionnement du tube protecteur 5 par le bras 23 du manipulateur 21.

En se reportant maintenant aux Figs 3 et 4, on va décrire un premier mode de réalisation de la boule de décrassage 27.

La boule de décrassage 27 est formée de deux parties, un embout 40 en matériau réfractaire et un manchon 41 en acier inoxydable.

Le matériau réfractaire est par exemple de l'alumine graphité.

L'embout 40 comporte sur une partie de sa longueur un alésage borgne 42.

D'autre part, cet embout 40 comprend une portion cylindrique 40a délimitée à une de ses extrémités par une face plane 40b et à l'autre extrémité par une calotte sphériqne 40c.

L'embout 40 comporte également des canaux 43 de distribution d'oxygène qui sont inclinés par rapport à l'axe dudit embout. Ces canaux 43 divergent du centre de la calotte sphérique 40c vers sa périphérie et mettent en communication l'alésage 42 avec l'extérieur.

Les canaux 43 sont par exemple au nombre de six, comme représenté à la Fig.4.

Le manchon 41 comporte un conduit central 41a d'alimentation en oxygène et sur sa surface externe, une première portion 41b lisse destinée à être introduite dans l'alésage 42 de l'embout 40, une seconde portion 41c filetée et une troisième portion 41d destinée à être raccordêe au conduit 29.

Lorsque le manchon 41 est placé dans l'embout 40, le conduit 41a, l'alésage 42 et les canaux 43 communiquent entre eux.

De plus, l'embout 40 et le manchon 41 sont équipés de moyens de verrouillage entre eux qui sont constitués, dans cet exemple de réalisation, par un système à baïonnette 44 et par au moins un écrou 45 vissé sur la portion filetée 41c du manchon 41 et destiné à venir s'appliquer sur la partie supérieure plane 40b dudit embout.

Une rondelle métallique 46 est interposée entre l'écrou 45 et l'embout 40.

Selon une autre variante, l'embout 40 et le manchon 41 peuvent être collés.

Selon un autre mode de réalisation représenté à la Fig. 5, la boule de décrassage 27 est également constituée de deux parties, un embout 40 et un manchon 41 introduit dans ledit embout.

Cet embout 40 comprend comme pour le précédent mode de réalisation, une portion cylindrique 40a délimitée à l'une de ses extrémité par une face plane 40b et à l'autre extrémité par une calotte sphérique 40c.

Le manchon 41 comporte également un conduit central 41a d'alimentation en oxygène, et sur sa face externe, une première portion 41b lisse, une seconde portion 41c filetée et une troisième portion 41d destinée à être raccordée au conduit 29.

Mais, dans ce mode de réalisation, l'alésage 42 de l'embout 40 débouche dans une chambre 50 ménagée à l'intérieur dudit embout.

Les canaux 43 débouchent également dans cette chambre 50 et sont, dans le cas présent, parallèles à l'axe de l'embout 40. Ces canaux sont par exemple au nombre de six.

Dans cet exemple de réalisation, les moyens de verrouillage du manchon 41 dans l'embout 40 sont constitués par une goupille 51 traversant l'embout 40 et la portion 41b du manchon 41 disposée dans ledit embout et également par au moins un écrou 45 vissé sur la portion filetée 41c du manchon 41 et destiné à venir s'appliquer sur la partie supérieure 40b de l'embout 40.

L'embout 40 et le manchon 41 peuvent être collés entre eux.

L'installation qui vient d'être décrite fonctionne le la manière suivante.

Tout d'abord, le manipulateur 21 supportant et plaquant le tube protecteur 5 à la poche de coulée 1 le délolidarise de celle-ci.

Le manipulateur 21 transfère le tube protecteur 5 vers l'installation de décrassage 20 et positionne ce tube protecteur 5 dans l'axe de la boule de décrassage 27.

Le manipulateur 21 monte légèrement le tube protecteur 5 pour l'appliquer sous la boule de décrassage 27 comme représentée, à la Fig. 2 et le cycle de décrassage peut commencer.

Pour cela, l'opérateur ouvre progressivement une vanne, non représentée, située sur le conduit 29 à l'extérieur de l'installation de décrassage 20.

L'oxygène sous pression arrive par le conduit 29 pénètre dans la boule de décrassage et est diffusé dans le tube protecteur 5 par les canaux 43.

La combustion de l'oxygène avec le fer à l'intérieur du tube protecteur 5 fait office de chalumeau ce qui permet d'enlever le métal solidifié dans ledit tube protecteur et le métal est récupéré dans le bac 30.

Les fumées émises lors du décrassage du tube protecteur 5 sont récupérées dans la hotte 25.

Le décrassage du tube protecteur 5 est terminé lorsqu'il n'y a plus de métal qui sort dudit tube.

Après le décrassage. l'opérateur coupe l'arrivée d'oxygène et la propreté du tube protecteur 5 peut être contrôlée soit visuellement, soit par une caméra.

Ensuite, le tube protecteur ainsi nettoyé est retiré de l'installation de décrassage, puis transféré dans l'installation de coulée continue pour une nouvelle coulée.

L'installation de décrassage selon la présente invention permet d'améliorer l'hygiène et la sécurité puisque toutes les opérations sont commandées à distance.

Elle permet également d'effectuer un nettoyage plus efficace des tubes protecteurs de jet, d'augmenter par conséquent la durée de vie de ces tubes protecteurs et de diminuer les risques de résurgence et de renitruration.

## Revendications

1. Installation de décrassage automatique d'un tube protecteur de jet (5) de coulée continue, caractérisée en ce qu'elle comporte :
- des moyens (21, 23, 24) de maintien du tube protecteur(5) sous une poche de coulée continue(1), de transfert dudit tube (5) entre la poche (1) et l'installation de décrassage (20) et de maintien de ce tube protecteur (5) dans ladite installation (20),
- des moyens (27) d'insufflation d'oxygène sous pression dans le tube protecteur (5),
- des moyens (25, 26) d'aspiration des fumées émises lors du décrassage du tube protecteur (5),
- et des moyens (30) de récupération du métal sortant du tube protecteur (5) au moment de son décrassage, ces différents moyens étant commandés à distance.

2. Installation selon revendication 1, caractérisée en ce que les moyens d'insufflation d'oxygène sont formés par une boule de décrassage (27) en matériau réfractaire comportant au moins un canal (43) de distribution d'oxygène et reliée à des moyens d'alimentation en oxygène.

3. Installation selon la revendication 2, caractérisée en ce que le matériau réfractaire est de l'alumine graphité.

4. Installation selon la revendication 2, caractérisée en ce que la boule de décrassage (27) est formée, d'une part, d'un embout (40) muni, sur une partie de sa longueur, d'un alésage (42, 50) dans lequel débouche ledit canal de distribution (43) et, d'autre part, d'un manchon (41) pénétrant sur une partie de sa longueur dans l'alésage (42, 50) dudit embout (40) et comportant un conduit central (41a) d'alimentation en oxygène communiquant avec ledit canal de distribution (43).

5. Installation selon la revendication 4, caractérisée en ce que l'embout (40) et le manchon (41) comportent des moyens (44, 45, 51) de verrouillage entre eux.

6. Installation selon la revendication 5, caractérisée en ce que les moyens de verrouillage sont formés par un système à baïonnette (44) et par au moins un écrou (45) vissé sur ledit manchon (41) et destiné à venir s'appliquer sur la partie supérieure (40b) dudit embout (40).

7. Installation selon la revendication 5, caractérisée en ce que les moyens de verrouillage sont formés par une goupille (51) traversant l'embout (40) et la partie du manchon (41) disposée dans ledit embout (40) et par au moins un écrou (45) vissé sur ledit manchon (41) et destiné à venir s'appliquer sur la partie supérieure (40b) de l'embout (40).

8. Installation selon la revendication 4, caractérisée en ce que l'embout (40) et le manchon (41) sont collés entre eux.

9. Installation selon la revendication 1, caractérisée en ce que les moyens d'aspiration des fumées sont formés par une hotte (25) disposée au-dessus des moyens (30) de récupération du métal et ménageant avec ceux-ci un espace pour le positionnement du tube protecteur (5).

10. Installation selon l'une quelconque des revendications précédentes, caractérisée en ce que la boule de décrassage (27) est disposée au-dessous de la hotte (25).

## Claims

1. Installation for descaling a pouring stream protective tube (5) in continuous casting, characterised by the fact that it comprises:-
· means (21, 23, 24) to hold the protective tube (5) under a continuous casting ladle (1), to transfer the said tube (5) between the pocket (1) and the descaling installation (2) and to hold this protective tube (5) in the said installation (20).
· means (27) to blow pressurised oxygen into the protective tube (5),
· suction means (25, 26) for fumes emitted whilst descaling the protective tube (5),
· and means to recover the metal coming from the protective tube (5) during its descaling, these different means being remote controlled.

2. Installation according to claim 1, characterised by the fact that the oxygen blowing means are formed by a descaling ball (27) in refractory material comprising at least one oxygen distribution channel (43) and connected to the oxygen supply means.

3. Installation according to claim 2 characterised by the fact that the refractory material is graphite aluminium.

4. Installation according to claim 2, characterised by the fact that the descaling ball (27) is formed, on one hand, by an end (40) fitted, on one part along its length, with a bore (42, 50) in to which the said distribution channel (43) opens and, on the other hand, a sleeve (41) which penetrates on one part of its length into the bore (42, 50) of the said end (40) and which comprises a central oxygen supply conduit (41a) which is connected to the said distribution channel (43).

5. Installation according to claim 4 characterised by the fact that the end (40) and the sleeve (41) comprise locking means (44, 45, 51) between them.

6. Installation according to claim 5, characterised by the fact that the locking means are formed by a bayonet system (44) and by at least one screw screwed on to the said sleeve (41) and designed to come into application on the upper part (40b) of the said end (40).

7. Installation according to claim 5 characterised by the fact that the locking means are formed by a pin (51) which crosses the end (40) and part of the sleeve (41) which is located in the said end and by at least one screw (45) screwed onto the said sleeve (41) and designed to come into application on the upper part (40b) of the said end (40).

8. Installation according to claim 4, characterised by the fact that the end (40) and the sleeve (41) are glued between them.

9. Installation according to claim 5, characterised by the fact that the suction means for the fumes are formed by a canopy (25) located above the means (30) to recover the metal and which makes a space with the latter for the positioning of the protective tube (5).

10. Installation according to any of the previous claims characterised by the fact that the descaling ball (27) is located above the canopy (25).

## Patentansprüche

1. Vorrichtung zum automatischen Entschlacken des Gießstrahlschutzrohres (5) beim Stranggießen, dadurch gekennzeichnet, daß sie umfaßt:
- Mittel (21, 23, 24) zum Halten des Schutzrohres (5) unter eine Stranggießpfanne (1), zum Transport des genannten Rohres (5) zwischen der Gießpfanne (1) und der Entschlackungsanlage (20) und zum Halten dieses Schutzrohres (5) in der genannten Anlage (20),
- Mittel (27) zum Einblasen von Sauerstoff unter Druck in das Schutzrohr (5),
- Mittel (25, 26) zum Absaugen des beim Entschlacken des Schutzrohres (5) abgegebenen Rauches,
- und Mittel (30) zur Rückgewinnung des zum Zeitpunkt der Entschlackung aus dem Schutzrohr (5) austretenden Metalles, wobei diese verschiedenen Mittel ferngesteuert sind.

2. Vorrichtung nach Patentanspruch 1, dadurch gekennzeichnet, daß die Mittel zum Einblasen von Sauerstoff aus einer Entschlackungskugel (27) aus feuerfestem Material bestehen, die mindestens einen Kanal (43) zur Abgabe von Sauerstoff aufweist, und mit Mitteln zur Sauerstoffversorgung verbunden ist.

3. Vorrichtung nach Patentanspruch 2, dadurch gekennzeichnet, daß das feuerfeste Material graphitierte Tonerde ist.

4. Vorrichtung nach Patentanspruch 2, dadurch gekennzeichnet, daß die Enschlackungskugel (27) einerseits aus einem Ansatzstück (40) besteht, das auf einem Teil seiner Länge mit einer Bohrung (42, 50) versehen ist, in die dieser Abgabekanal (43) mündet, und andererseits einer Hülse (41), die auf einem Teil ihrer Länge in eine Bohrung (42, 50) dieses Ansatzstückes (40) ragt und einen zentralen Kanal (41a) zur Sauerstoffversorgung aufweist, der mit dem genannten Abgabekanal (43) in Verbindung steht.

5. Vorrichtung nach Patentanspruch 4, dadurch gekennzeichnet, daß das Ansatzstück (40) und die Hülse (41) Mittel (44, 45, 51) zur Verriegelung miteinander aufweisen.

6. Vorrichtung nach Patentanspruch 5, dadurch gekennzeichnet, daß die Verriegelungsmittel aus einem Bajonettsystem (44) bestehen und aus mindestens einer Mutter (45), die auf diese Hülse (41) geschraubt wird und dazu bestimmt ist, sich an den oberen Teil (40b) des genannten Ansatzstückes (40) anzulegen.

7. Vorrichtung nach Patentanspruch 5, dadurch gekennzeichnet, daß die Verriegelungsmittel aus einem Stift (51) bestehen, der das Ansatzstück (40) und den Teil der Hülse (41) durchquert, der sich in diesem Ansatzstück (40) befindet, und aus mindestens einer Mutter (45), die auf diese Hülse (41) geschraubt wird und dazu bestimmt ist, sich an den oberen Teil (40b) des Ansatzstückes (40) anzulegen.

8. Vorrichtung nach Patentanspruch 4, dadurch gekennzeichnet, daß das Ansatzstuck (40) und die Hülse (41) aneinandergeklebt sind.

9. Vorrichtung nach Patentanspruch 1, dadurch gekennzeichnet, daß die Mittel zum Rauchabsaugen aus einer Haube (25) bestehen, die über den Mitteln (30) zur Rückgewinnung des Metalles angeordnet ist und mit diesen einen Raum zur Anordnung des Schutzrohres (5) ausspart.

10. Vorrichtung nach einem der vorangehenden Patentansprüche, dadurch gekennzeichnet, daß die Entschlackungskugel (27) unterhalb der Haube (25) angeordnet ist.
